# EUROPÄISCHE PATENTSCHRIFT

(11) **EP 4 000 745 B1**
(45) Veröffentlichungstag und Bekanntmachung des Hinweises auf die Patenterteilung: **30.04.2025**
(21) Anmeldenummer: 20208186.5
(22) Anmeldetag: 17.11.2020
(51) Int. Cl.: B05B 11/00

(54) **PUMPSPENDER MIT KAPPENEINHEIT**
PUMP DISPENSER WITH CAP UNIT
DISTRIBUTEUR DE POMPE POURVU D'UNITÉ DE BOUCHON

(43) Veröffentlichungstag der Anmeldung: 25.05.2022
(73) Patentinhaber: Aptar Radolfzell GmbH, 78315 Radolfzell (DE)
(72) Erfinder: Greiner-Perth, Jürgen, 78244 Gottmadingen (DE)
(74) Vertreter: Witte, Weller und Partner Patentanwälte mbB Stuttgart

(56) Entgegenhaltungen:
- JP-U- H02 111 680
- US-A- 5 579 957
- US-A1- 2004 262 423
- US-A1- 2009 242 502

## Beschreibung

### ANWENDUNGSGEBIET UND STAND DER TECHNIK

Die Erfindung betrifft einen Pumpspender und dessen Kappeneinheit. Es geht insbesondere, jedoch nicht ausschließlich, um Spender die zur Abgabe von nikotinhaltigen Flüssigkeiten als Rauchersatzmittel ausgebildet sind.

Bei gattungsgemäßen Spendern ist die einfache und fast unterbewusste Verwendbarkeit erheblich. Gleichzeitig sollte ein solcher Spender jedoch auch gehen Zugriff von Kindern und/oder unbeabsichtigtes Öffnen oder gar Betätigen geschützt sein, ohne dass dies die Verwendbarkeit deutlich erschweren darf. Weiterhin sind bei solchen Spendern die Herstellungskosten von großer Relevanz, da erfindungsgemäße Spender vorzugsweise nicht wiederbefüllbar sind.

Aus Dokument US 2004/0262423 A1 ist ein Spender bekannt, dessen Besonderheit darin liegt, dass ein System von flexiblen Haltefingern in Kombination mit einem Kolben und einem Stoppglied verwendet wird, um die Dosierung zu kontrollieren. Zudem weist der Spender einen Überdeckel auf, der die Austragöffnung gegen Verunreinigungen schützt.

### AUFGABE UND LÖSUNG

Aufgabe der Erfindung ist es, einen Pumpspender zur Verfügung zu stellen, der bei geringen Herstellungskosten eine sichere Möglichkeit des Verschließens und ein einfaches Öffnen gestattet.

Erfindungsgemäß wird hierzu primär ein Pumpspender zum Austrag von Flüssigkeiten in zerstäubter Form vorgeschlagen, der über einen Flüssigkeitsspeicher mit einer Entnahmeöffnung zur Aufnahme der Flüssigkeit vor dem Austrag sowie über eine hieran angebrachte Pumpeinrichtung verfügt. Der Flüssigkeitsspeicher kann durch einen einstückigen Körper gebildet sein. Er kann aber auch getrennt eine Außenschale und einen inneren Aufnahmebehälter wie einen Beutel aufweisen. Das Volumen des Flüssigkeitsspeichers ist vorzugsweise vergleichsweise gering, da der Spender bei vielen bevorzugten Anwendungsfeldern in einer Hosentasche mitgeführt werden können sollte. Vorzugsweise kann der Flüssigkeitsspeicher maximal 100 ml, insbesondere maximal 50 ml aufnehmen. Auch noch deutlich kleinere Flüssigkeitsspeicher mit einer Maximalaufnahme von 20 ml oder weniger können zweckmäßig sein.

Über einen in einer Hauptrichtung des Pumpspenders nach unten niederdrückbaren Betätigungsdrücker kann Flüssigkeit aus dem Flüssigkeitsspeicher zu einer Austragöffnung gefördert werden. Die Austragöffnung ist dabei vorzugsweise in den Betätigungsdrücker integriert und steht vorzugsweise senkrecht zu der durch die Betätigungsrichtung definierten Hauptrichtung.

Eine Pumpeinrichtung für einen erfindungsgemäßen Pumpspender weist üblicherweise eine Pumpkammer auf, deren Volumen durch Niederdrücken des Betätigungsdrückers verringerbar ist und die über einen Einlasskanal Einlassventilmit dem Flüssigkeitsspeicher verbunden ist. Vorzugsweise weist eine erfindungsgemäße Pumpeinrichtung einen zur Austragöffnung führenden Auslasskanal auf, in dem ein Auslassventil vorgesehen ist, welches durch Druck stromaufwärts oder durch Niederdrücken des Betätigungsdrückers unmittelbar mechanisch geöffnet wird.

Der Pumpspender verfügt über eine Kappeneinheit mit einem am Flüssigkeitsspeicher befestigten Basiselement sowie mit einem gegenüber dem Basiselement aufgrund eines Gelenks verschwenkbaren Kappenelement. Vorzugsweise ist ein einstückiges Bauteil aus Kunststoff vorgesehen, welches das Basiselement und das Kappenelemente oder wesentliche Teile davon einstückig bildet, wobei das Gelenk dazwischen ebenfalls einstückig hierzu und vorzugsweise als Filmscharnier ausgebildet ist.

Das Basiselement umgibt einen innenliegenden Bereich, in welchem ein Teil der Pumpeinrichtung angeordnet ist. Insbesondere ragt der Betätigungsdrücker der Pumpeinrichtung vorzugsweise durch diesen Bereich hindurch, um im geöffneten Zustand der Kappeneinheit betätigt werden zu können.

In einem geschlossenen Zustand überdeckt das Kappenelement den Betätigungsdrücker und die Austragöffnung und bildet somit einen Schutz gegen von außen eindringende Verschmutzungen und/oder gegen austretende Restflüssigkeit aus dem Kappeninnenraum. Im geöffneten Zustand gibt das Kappenelement den Betätigungsdrücker und die Austragöffnung frei.

Erfindungsgemäße Pumpspender sind insbesondere für Anwendungszwecke vorgesehen, im Rahmen derer sie im Alltag von Menschen mitgeführt werden, insbesondere als Pumpspender für nikotinhaltige oder cannabishaltige Flüssigkeiten oder als Spender für Handdesinfektionsmittel.

Um das unkomplizierte Verwenden des Spenders und dennoch einen sicheren geschlossenen Zustand zu gewährleisten, sind zwei Bauweisen vorgesehen, die auch in Kombination realisiert sein können.

Gemäß der ersten Bauweise weist die Kappeneinheit gegenüberliegend zum Gelenk eine Halteeinrichtung zur Sicherung des geschlossenen Zustandes des Kappenelements auf, die auf Seite des Basiselements über eine erste Haltekontur und auf Seite des Kappenelements über eine zweite Haltekontur verfügt. Die im geschlossenen Zustand aufeinander zu weisenden Haltekonturen greifen ineinander und bewirken insbesondere eine formschlüssige Kopplung. Auf der Seite des Basiselements ist eine außenseitige Freigabefläche vorgesehen, die insbesondere vorzugsweise durch Farbe oder insbesondere haptisch erfassbare Form hervorgehoben ist und mittels derer die Haltekontur des Basiselements zumindest abschnittsweise verlagerbar und insbesondere radial eindrückbar ist, um hierdurch die insbesondere formschlüssige Kopplung aufheben zu können, so dass das Kappenelement anschließend aufschwenken kann oder je nach Gestaltung der Kappeneinheit selbsttätig aufspringt.

Die Haltekonturen sind vorzugsweise in Art einer innenseitigen Vertiefung oder einer Durchbrechung auf Seite des Kappenelements und eines nach außen weisenden Eingriffsfortsatzes auf Seite des Basiselements ausgestaltet. Mittels der Freigabefläche wird der Eingriffsfortsatz radial nach innen ausgelenkt. Im geschlossenen Zustand des Kappenelements ist der Eingriffsfortsatz in der Vertiefung oder in der Durchbrechung positioniert. Dies führt zu einer formschlüssigen Kopplung, die vorzugsweise ohne vorherige Auslenkung der Freigabefläche nicht zerstörungsfrei zu öffnen ist.

Vor allem, wenn die Halteeinrichtung die Funktion einer Kindersicherung erfüllen soll, ist vorzugsweise vorgesehen, dass ohne Auslenken der Freigabefläche ein zerstörungsfreies oder zerstörungsbehaftetes Öffnen des Kappenelements mit einer Zugkraft von weniger als 30 Newton nicht möglich ist.

Insbesondere bei kindergesicherter Gestaltung der Halteeinrichtung ist auch darauf zu achten, dass die Freigabefläche nicht zu leichtgängig eindrückbar ist. Es ist jedoch dennoch zweckmäßig, sie gegenüber benachbarten Außenflächen des Basiselements etwas zu entkoppeln, beispielsweise durch Freischnitte beidseitig der Freigabefläche und/oder dadurch, dass das Basiselement im Bereich der Freigabefläche geringere mittlere Dicke als in benachbarten Bereichen der Außenfläche aufweist.

Um die Freigabefläche nicht auch beim Schließen drücken zu müssen, weist vorzugsweise mindestes eine der Haltekonturen eine Einführschräge auf, so dass durch Schließen des Kappenelements die Haltekontur am Basiselement hierdurch nach innen ausgelenkt wird und schließlich in ihre verrastete Stellung springt.

Die zweite Bauweise, die mit der beschriebenen ersten kombiniert sein kann, sieht vor, dass die Halteeinrichtung auf Seite des Kappenelements eine nach unten weisende Anhebefläche aufweist. Korrespondierend hierzu ist auf der Seite des Basiselements ein Schutzabschnitt vorgesehen, der die Anhebefläche bei geschlossenem Kappenelement überdeckt und dadurch eine das Kappelement aufschwenkende vertikale und nach oben gerichtete Kraftbeaufschlagung unterbindet, so dass ein unbeabsichtigtes Öffnen unwahrscheinlich wird. Wie die genannte Freigabefläche ist auch der Schutzabschnitt vorzugsweise farblich oder in Hinblick auf die Form hervorgehoben, beispielsweise mit einer Profilierung versehen. Der Schutzabschnitt ist dafür ausgebildet, einer vertikalen Kraftbeaufschlagung zu widerstehen oder zumindest die Anhebefläche dagegen zu schützen. Der Schutzabschnitt ist jedoch gleichzeitig bestimmungsgemäß radial mittels eines Fingers und insbesondere des Daumens eindrückbar, so dass hierdurch die Anhebefläche vom Finger untergriffen wird und anschließend mittels des Fingers die Anhebefläche nach oben gedrückt werden kann.

Bei dieser zweiten Bauweise kann vorgesehen sein, dass keine insbesondere formschlüssig wirkenden Haltekonturen entsprechend der ersten Bauweise vorgesehen sind. Stattdessen kann vorgesehen sein, dass das Kappenelement und das Basiselement im geschlossenen Zustand nur eine kraftschlüssig wirkende Kopplung eingehen. Bei einer dennoch möglichen Kombination mit der ersten Bauweise wäre vorzugsweise vorgesehen, dass der Schutzabschnitt gleichzeitig die Freigabefläche für die Entkoppelung darstellt.

Die Anhebefläche sollte möglichst nicht scharfkantig sein, um ein bequemes Öffnen zu gestatten. Insbesondere vorzugsweise ist die Anhebefläche plan ausgestaltet oder nur in geringem Maße konvex oder konkav gewölbt ausgebildet. Wie bereits beschrieben, wird diese Anhebefläche durch das Eindrücken des Schutzabschnitts zugänglich gemacht. Der Schutzabschnitt ist dabei vorzugsweise ausreichend freigängig verlagerbar, dass er durch eine radial ausgerichtete Betätigungskraft von 10 Newton zumindest einen Abschnitt der Anhebefläche einer Breite von 1,5 mm der Anhebefläche freigibt. Auf die Fläche bezogen führt eine solche Betätigungskraft vorzugsweise zum Freilegen eines Abschnitts der Anhebefläche von mindestens 10 mm², insbesondere vorzugsweise von mindestens 20 mm².

Als besonders vorteilhaft hat sich ein Schutzabschnitt in Form eines endseitig an benachbarten Abschnitten des Basiselements angeformten und seitlich freigeschnittenen Brückenelements herausgestellt. Eine solche Brückenform stellt einen wirksamen Schutz gegen eine Verformung in Richtung der Anhebefläche dar und ist sehr gut zur Erzielung eines gewünschten Widerstandes des Schutzabschnitts gegen radiale Verformung konfigurierbar.

Die Anhebefläche kann unmittelbar durch einen unteren Rand des Kappenelements gebildet werden. Da ein solcher Rand jedoch meist allein nicht breit genug ist, um ein bequemes Öffnen zu gestatten, wird es als bevorzugt angesehen, wenn die Anhebefläche zumindest auch durch die Unterseite eines von einem Kappenbereich des Kappenelements nach außen ragenden horizontalen Anhebesteges gebildet wird. Dieser kann umlaufend vorgesehen sein, ist jedoch vorzugsweise nur einseitig am Kappenelement vorgesehen.

Das Basiselement der Kappeneinheit ist mittelbar oder unmittelbar mit dem Flüssigkeitsspeicher gekoppelt, beispielsweise über eine Schnappverbindung, die vorzugsweise einen hohen Widerstand gegen eine Trennung verursacht, so dass Kinder nicht in der Lage sind, die gesamte Kappeneinheit vom Flüssigkeitsspeicher zu trennen.

Eine bauliche Möglichkeit sieht vor, dass die Pumpeinrichtung mittels einer Crimphülse am Flüssigkeitsspeicher befestigt ist und die Schnappverbindung dem Zweck dient, das Basiselement an dieser Crimphülse zu sichern.

Ein weiterer Aspekt der Erfindung betrifft einen Pumpspender, insbesondere der beschriebenen Art, bei dem auf die genannte Crimphülse verzichtet wird und stattdessen vorgesehen ist, dass das Basiselement zur unmittelbaren Befestigung am Flüssigkeitsspeicher vorgesehen ist und eine in Richtung der Entnahmeöffnung des Flüssigkeitsspeichers weisende Haltefläche aufweist, mittels derer die Pumpeinrichtung an der Entnahmeöffnung des Flüssigkeitsspeichers angebracht und gesichert ist, insbesondere zwischen Flüssigkeitsspeicher und Basiselement eingeklemmt wird, gegebenenfalls unter Hinzufügung eines Dichtrings zwischen Flüssigkeitsspeicher und dem Gehäuse der Pumpeinrichtung.

Das Basiselement der Kappeneinheit erfüllt hier also eine weitere Funktion, indem es die Pumpeinrichtung am Flüssigkeitsspeicher fixiert. Ein erfindungsgemäßer Spender kann somit neben der Pumpeinrichtung aus einer sehr geringen Zahl von Bauteilen bestehen. Im Extremfalle handelt es sich lediglich um den Flüssigkeitsspeicher, eine einstückigen Kappeneinheit sowie ggf. ein Dichtungsring zwischen der Pumpeinrichtung und einer Entnahmeöffnung des Flüssigkeitsspeichers.

Vorzugsweise weist die Pumpeinrichtung einen außenliegenden umlaufenden Kragen auf, der seinerseits auf einem die Entnahmeöffnung umgebenden Rand oder einem dortigen Dichtungsring aufliegt. Die Haltefläche des Basiselements drückt diesen Kragen in Richtung des Flüssigkeitsspeichers.

Die Haltefläche ist vorzugsweise in Form einer Ringfläche ausgebildet, zu der entgegengesetzt eine Anschlagsfläche vorgesehen ist, die die Beweglichkeit des Betätigungsdrückers begrenzt.

Das Basiselement dient vorzugsweise, wie bereits erläutert, der Befestigung am Flüssigkeitsspeicher und als Träger der beschriebenen Freigabefläche und/oder des beschriebenen Schutzabschnitts. Um diese beiden Funktionen erfüllen zu können, weist das Basiselement vorzugsweise eine Innenschale, an deren Innenseite eine Klemmeinrichtung zur Befestigung des Basiselements am Flüssigkeitsspeicher vorgesehen ist, und eine Außenschale auf, an der die Freigabefläche bzw. der Schutzabschnitt vorgesehen ist. Die Innenschale kann durch axiale Schnitte in Zungenabschnitte untergliedert sein, die bestimmungsgemäß an der beschriebenen Crimphülse oder direkt an einem Auslass des Flüssigkeitsspeichers umfänglich verteilt verrasten.

Wenn sich die Kappeneinheit im geschlossenen Zustand befindet, liegt das Kappenelement mit einer unteren Abschlusskante vorzugsweise weitgehend umlaufend an einer oberen Abschlusskante des Basiselements an. Diese obere Abschlusskante kann bei einer besonders einfachen Gestaltung in einer einheitlichen Ebene verlaufen, die orthogonal zur Hauptrichtung des Spenders ausgerichtet ist.

Bevorzugt ist es allerdings, wenn die obere Abschlusskante bezogen auf die Hauptrichtung eine nichteinheitliche Erstreckung in Richtung des Kappenelements aufweist. So kann sich die Abschlusskante insbesondere in einem Gelenkbereich der Abschlusskante weiter nach oben als in einem Betätigungsbereich der Abschlusskante erstrecken, der zur Betätigung des Betätigungsdrückers von einem Benutzer übergriffen wird. Dieser Betätigungsbereich, der vorzugweise um 90° gegenüber dem Gelenkbereich versetzt ist, erlaubt dadurch eine erleichterte Betätigung des Betätigungsdrückers und insgesamt eine kürzere Bauform des Spenders. Auch kann sich die Abschlusskante in einem Gelenkbereich der Abschlusskante weiter nach oben als in einem Austragbereich der Abschlusskante erstrecken, in Richtung dessen die Austragöffnung gerichtet oder im Falle eines drehbaren Betätigungsdrückers mit Austragöffnung ausrichtbar ist. Auch die demzufolge abgesenkte Abschlusskante im Bereich der Austragöffnung dient der Erzielung einer kurzen Bauform des Spenders.

Ebenso wie in Hinblick auf den Gelenkbereich beschrieben, ist es ebenfalls von Vorteil, wenn sich die Abschlusskante in einem dem Gelenkbereich gegenüberliegenden Haltebereich weiter nach oben erstreckt als im genannten Betätigungsbereich und/oder im genannten Austragbereich der Abschlusskante.

Eine mögliche Bauweise des Spenders sieht vor, dass dieser eine im Wesentlichen rotationssymmetrische Außenform aufweist, wobei er in diesem Falle vorzugsweise über die überwiegende Länge eine kreiszylindrische Form aufweist, die gegebenenfalls an den Enden abgerundet ist oder sich verjüngt.

Für eine regelmäßige Bedienung des Spenders, insbesondere eine Bedienung, die fast unterbewusst häufig erfolgen können soll, hat es sich jedoch als vorteilhaft herausgestellt, wenn das Basiselement oder die gesamte Kappeneinheit oder der gesamte Spender bezogen auf eine Projektion in Hauptrichtung eine Außenkontur aufweist, die von der Kreisform abweicht. Ein solches Basiselement bzw. eine solche Kappeneinheit ist somit über ihre gesamte Länge abgeflacht, wobei die Außenkontur vorzugsweise eine im Wesentlichen rechteckige oder ovale Form im Querschnitt aufweist. Vorzugweise ist der Flüssigkeitsspeicher in gleichem Maße abgeflacht.

Eine solche abgeflachte Bauweise ist ohne visuelle Prüfung der Ausrichtung besonders einfach verwendbar. Insbesondere kann die Außenkontur des Basiselements in Richtung einer durch die Austragöffnung definierten Austragrichtung eine geringere Erstreckung als in einer hierzu und zur Hauptrichtung im rechten Winkel stehenden Richtung aufweisen. Das Gelenk ist in einem solchen Falle vorzugsweise an einer der kurzen Seiten des Basiselements vorgesehen. Dies gestattet eine besonders ergonomische Bedienung, bei der der Flüssigkeitsspeicher mit der Hand umgriffen wird, das Kappenelement mit dem Daumen gelöst wird und der Betätigungsdrücker anschließend mit dem Zeigefinger niedergedrückt wird. Um gleichermaßen linkshändig und rechtshändig bedient zu werden, ist der Spender vorzugsweise entsprechend symmetrisch ausgebildet.

Die Bedienung ohne visuelle Prüfung der Ausrichtung durch den Nutzer kann insbesondere auch durch die bereits beschriebene haptische Erfassbarkeit der Freigabefläche und/oder des Schutzabschnitts verbessert werden, beispielsweise mit einer Profilierung wie erhabenen Rippen auf der Freigabefläche oder dem Schutzabschnitt.

Erfindungsgemäße Pumpspender können als Medikamentenspender genutzt werden. Der Flüssigkeitsspeicher kann beispielsweise mit einem Schmerzmittel wie Lidokain befüllt sein, welches oral aufgenommen wird.

Insbesondere wird das Anwendungsgebiet der Ausbringung einer nikotinhaltigen oder cannabishaltigen Flüssigkeit zur oralen Aufnahme als wesentlichen Anwendungsgebiet angesehen. Ein erfindungsgemäßer Pumpspender mit seiner günstigen Herstellbarkeit und seiner großen Sicherheit, auch in Hinblick auf die Kindersicherung, insbesondere aber auch mit seiner einfachen Handhabbarkeit, eignet sich für dieses Anwendungsgebiet besonders gut, indem es bei der Nutzung als Rauchersatzmittel erheblich auf die Akzeptanz durch den Benutzer ankommt.

Ein weiteres erhebliches Anwendungsgebiet ist das Gebiet der Desinfektionsmittelspender, insbesondere für ein Handdesinfektionsmittels, sowie andere Spender, die zur topischen Applikation auf der Haut des Nutzers von Flüssigkeiten vorgesehen sind.

Auch Anwendungszwecke, bei denen die zerstäubte Flüssigkeit nicht eingenommen oder auf der Haut aufgebracht wird, sondern beispielsweise auf der Oberfläche von Objekten sind mit einem erfindungsgemäßen Pumpspender möglich und von der Erfindung umfasst.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 bis 3 zeigen ein erstes Ausführungsbeispiel eines erfindungsgemäßen Pumpspenders in geschlossenem und geöffnetem Zustand sowie in einer Schnittdarstellung.
Fig. 4 bis 6 zeigen ein zweites Ausführungsbeispiel eines erfindungsgemäßen Pumpspenders in geschlossenem und geöffnetem Zustand sowie in einer Schnittdarstellung.
Fig. 7 bis 9 zeigen ein drittes Ausführungsbeispiel eines erfindungsgemäßen Pumpspenders in geschlossenem und geöffnetem Zustand sowie in einer Schnittdarstellung.
Fig. 10 bis 12 zeigen ein viertes Ausführungsbeispiel eines erfindungsgemäßen Pumpspenders in geschlossenem und geöffnetem Zustand sowie in einer Schnittdarstellung.
Fig. 13A bis 13C zeigen den Vorgang des Öffnens des vierten Ausführungsbeispiels.

### DETAILLIERTE BESCHREIBUNG DER AUSFÜHRUNGSBEISPIELE

Die Fig. 1 bis 13C zeigen insgesamt vier Ausführungsbeispiele eines erfindungsgemäßen Pumpspenders 10, die übereinstimmend die folgenden Merkmale aufweisen.

Es handelt sich jeweils um Pumpspender 10, die bestimmungsgemäß von Menschen im Alltag mitgeführt werden, beispielsweise um Desinfektionsmittel oder ein nikotinhaltiges Rauchersatzprodukt mit sich zu führen. Die Spender verfügen jeweils über einen Flüssigkeitsspeicher 20 mit beispielsweise 20 ml Innenvolumen, an dessen Entnahmeöffnung 22 eine Kappeneinheit 50 vorgesehen ist. Diese Kappeneinheit 50 besteht wiederum aus einem Basiselement 52, an dem über ein Gelenk 54 ein schwenkbares Kappenelement 56 angebracht ist. Bei den vorgestellten Ausführungsbeispielen sind das Basiselement 52 und das Kappenelement 56 stets Teil eines einstückigen Bauteils, welches zusätzlich auch das als Filmscharnier ausgebildete Gelenk 54 bildet.

Weiterhin ist bei allen vier Ausführungsbeispielen vorgesehen, dass das Basiselement 52, welches mittels einer Klemmeinrichtung 52C einer Innenschale 52B ortsfest zum Flüssigkeitsspeicher 20 angebracht ist, eine zentrische Durchbrechung aufweist, durch die hindurch eine Pumpeinrichtung 30 herausragt, wobei insbesondere ausschließlich ein Betätigungsdrücker 32 der Pumpeinrichtung 30 mit einer daran vorgesehenen Austragöffnung 34 aus der Durchbrechung im Basiselement 52 herausragt.

Wie anhand der Fig. 3 stellvertretend für alle Ausführungsbeispiele zu erkennen ist, weist die Pumpeinrichtung 30 ein Gehäuse mit einem Kragen 31 auf, der auf einer Dichtung auf einem Rand der Entnahmeöffnung 22 aufliegt. Die Pumpeinrichtung weist weiterhin eine Pumpkammer 36 auf, deren Volumen durch Niederdrücken des Betätigungsdrückers 32 gegen die Kraft einer Feder verringert werden kann. Ein Einlasskanal 37 mit einem Einlassventil 37A verbindet die Pumpkammer mit dem Flüssigkeitsspeicher 20. Aus Auslasskanal 38 mit einem Auslassventil 38A verbindet die Pumpkammer mit der Austragöffnung 34.

Die bestimmungsgemäße Verwendung der Spender sieht vor, dass diese zum Zwecke der Verwendung zunächst geöffnet werden, indem in nachfolgend noch beschriebener Weise das zuvor geschlossene Kappenelement 56 aufgeschwenkt wird, so dass anschließend der Betätigungsdrücker 32 in einer Spenderhauptrichtung 2 niedergedrückt und hierdurch Flüssigkeit durch die Austragöffnung in einer Austragrichtung 4 ausgetragen werden kann. Die Flüssigkeit wird hierbei bestimmungsgemäß zu feinen Tröpfchen zerstäubt.

Bei der Gestaltung gemäß den Fig. 1 bis 3 weist der Spender eine in etwa rechteckige abgeflachte Querschnittsform am Flüssigkeitsspeicher 20, am Basiselement 52 bzw. dessen Außenschale 52A und am Kappenelement 56 auf, deren kurze Seiten in etwa parallel zur Austragrichtung 4 und deren lange Seiten in etwa parallel zur Querrichtung 6 verlaufen. Es sei allerdings darauf hingewiesen, dass die in den Darstellungen verdeutlichte Austragrichtung 4 die bevorzugte Ausrichtung darstellt, der Betätigungsdrücker 32 mit Austragöffnung 34 jedoch je nach Gestaltung durchaus auch drehbar sein kann, insbesondere um eine Drehung um 180° zur Nutzung durch Linkshänder zu gestatten.

Das Gelenk 54 und eine Halteeinrichtung 60 zum sicheren Verschließen der Kappeneinheit 50 sind auf den gegenüberliegenden kurzen Seiten dieser Rechteckform vorgesehen. Der Betätigungsdrücker 32 und die Austragöffnung 34 sind derart ausgerichtet, dass der Austrag in Richtung einer der langen Seiten erfolgt und durch Niederdrücken über die gegenüberliegende lange Seite der genannten Rechteckform ausgelöst wird.

Die Abschlusskante 53, die das Basiselement 52 oben randseitig abschließt und an der das Kappenelement 56 im geschlossenen Zustand anliegt, weist eine vergleichsweise komplexe Form auf. Am höchsten ist diese Abschlusskante an den kurzen Seiten im Gelenkbereich 53A sowie im gegenüberliegenden Haltebereich 53C ausgebildet. An den langen Seiten der genannten Rechteckform, im Betätigungsbereich 53B sowie im Austragbereich 53D, ist die Abschlusskante dagegen partiell abgesenkt, so dass bei kurzer Bauform des Spenders ein bequemes Betätigen ermöglicht ist und der sichere Austrag von Flüssigkeit gewährleistet.

Im geschlossenen Zustand, der in Fig. 1 dargestellt ist, greift ein Eingriffsfortsatz 62F einer basiselementseitigen Haltekontur 62A in eine Durchbrechung 66F einer Haltekontur 66A des Kappenelements 56. Der Eingriffsfortsatz 62F ist am oberen Ende einer Freigabefläche 62B vorgesehen, die begünstigt durch die relativ leicht eingedrückt werden kann. Durch Profilierungen 62D ist die Freigabefläche 62B gut haptisch erfassbar. Durch das Auslenken des Eingriffsfortsatzes 62F mittels der Freigabefläche 62B wird dieser aus der Durchbrechung 66F herausgezogen, so dass dann insbesondere der Daumen, mittels dessen die Freigabefläche 62B eingedrückt wurde, das Kappenelement 56 untergreift und zum Aufschwenken nach oben schiebt. So ist der geöffnete Zustand erreicht. Beim Schließen des Kappenelements 56 helfen Einführschrägen 62E, 66E, ohne Schwierigkeiten den verrasteten geschlossenen Zustand herzustellen.

Die Ausgestaltung der Fig. 4 bis 6 zeichnet sich durch eine in etwa kreiszylindrische Formgebung der Kappeneinheit 50 aus sowie durch eine ebenfalls kreiszylindrische Formgebung des Flüssigkeitsspeichers 20. In Hinblick auf die Funktionalität ist der Spender 10 der Fig. 4 bis 6 jedoch mit jenen der Fig. 1 bis 3 weitgehend vergleichbar. In ähnlicher Art und Weise wie zuvor beschrieben ist die Abschlusskante 53 am Basiselement 52 mit verschiedenen Höhen ausgestaltet. Die Haltekonturen 62A, 66A sind ebenfalls ähnlich dem vorangegangenen Ausführungsbeispiel ausgebildet.

Abweichend vom vorangegangenen Ausführungsbeispiel ist jedoch vorgesehen, dass die Befestigung des Basiselements 52 unmittelbar an einem Hals des Flüssigkeitsspeichers 20 erfolgt, statt an einer Crimphülse 28, wie es bei der Gestaltung der Fig. 1 bis 3 vorgesehen ist. Die Pumpeinrichtung 30 ist dabei mittels des Basiselements 52 und ohne zusätzliche Crimphülse 28 am Flüssigkeitsspeicher 20 gesichert. Hierfür drückt eine Haltefläche 52E von oben gegen den Kragen 31 des Pumpengehäuses und diesen gegen den Rand der Entnahmeöffnung 22.

Bei dem Ausführungsbeispiel der Fig. 7 bis 9 ist die grundsätzliche Funktionalität wiederum ähnlich jener der Fig. 1 bis 3. Auch hier findet eine abgeflachte Formgebung des Spenders statt, deren Querschnitt jedoch eine im Wesentlichen ovale Formgebung aufweist. Weiterhin ist als Besonderheit hier vorgesehen, dass die Freigabefläche 62B durch Freischnitte 62C vergleichsweise leicht eindrückbar gestaltet ist.

Bei dem Spender der Fig. 10 bis 12 ist eine etwas andere Technik vorgesehen, da hier keine Haltekonturen 62A, 66A vorgesehen sind, die formschlüssig ineinandergreifen würden. Stattdessen ist das Kappenelement 56 im geschlossenen Zustand lediglich leicht klemmend mit dem Basiselement 52 verbunden, so dass es allein durch ein in Aufschwenkrichtung weisende Kraft geöffnet werden kann.

Um bei einer solchen Gestaltung zu gewährleisten, dass das Kappenelement 56 nicht versehentlich geöffnet wird, dennoch aber leicht zu öffnen ist, ist außenseitig am Kappenelement 56 eine Anhebefläche 66G vorgesehen, die durch einen brückenartig endseitig befestigten Schutzabschnitt 62G am Basiselement 52 schützend überdeckt ist. Dieser Schutzabschnitt 62G weist im nicht eingedrückten Zustand Maße auf, durch die die Anhebefläche 66G überdeckt wird und somit nicht versehentlich durch eine Kraft von unten angehoben wird. Dies ist insbesondere in Fig. 10 zu erkennen.

Um das Kappenelement 56 anzuheben, wird vorgegangen, wie in den Fig. 13A bis 13C verdeutlicht. Der Schutzabschnitt 62G wird mittels eines Fingers, insbesondere des Daumens, radial eingedrückt, beispielsweise um etwa 2 mm. Aufgrund der brückenartigen Gestaltung ist dies mittels einer konstruktiv gut definierbaren Kraft möglich. Vorzugsweise ist ein Eindrücken um 1,5 mm mit einer Kraft von 10 Newton möglich. Durch das Eindrücken wird die Anhebefläche 66G oder ein Teil hiervon gleichsam freigelegt. Durch Drücken des Daumens nach oben kann dann die Anhebefläche kraftbeaufschlagt und das Kappenelement 56 somit aufgeschwenkt werden. Die Pfeile in Fig. 13B verdeutlichen die Bewegung. Der Pfeil in Fig. 13C verdeutlicht das nachfolgende Aufschwenken, welches vorzugsweise durch eine Vorspannung des Gelenks 54 sprunghaft geschehen kann.

## Patentansprüche

1. Pumpspender (10) zum Austrag von Flüssigkeiten in zerstäubter Form mit den folgenden Merkmalen:
a. der Pumpspender (10) weist einen Flüssigkeitsspeicher (20) zur Aufnahme der Flüssigkeit vor dem Austrag auf, und
b. der Flüssigkeitsspeicher (20) verfügt über eine Entnahmeöffnung (22), und
c. der Pumpspender (10) weist eine Pumpeinrichtung (30) auf, die an der Entnahmeöffnung (22) angebracht ist und die über einen in einer Hauptrichtung (2) des Pumpspenders (10) nach unten niederdrückbaren Betätigungsdrücker (32) verfügt, mittels dessen Flüssigkeit aus dem Flüssigkeitsspeicher (20) zu einer Austragöffnung (34) gefördert werden kann, und
d. der Pumpspender (10) verfügt über eine Kappeneinheit (50) mit einem am Flüssigkeitsspeicher befestigten Basiselement (52) sowie mit einem gegenüber dem Basiselement (52) mittels eines Gelenks (54) verschwenkbaren Kappenelement (56), wobei das Kappenelement (56) in einem geschlossenen Zustand den Betätigungsdrücker (32) und die Austragöffnung (34) überdeckt und in einem geöffneten Zustand den Betätigungsdrücker (32) und die Austragöffnung (34) freigibt, und
e. das Basiselement (52) ist zur Befestigung am Flüssigkeitsspeicher vorgesehen und weist eine in Richtung der Entnahmeöffnung des Flüssigkeitsspeichers weisende Haltefläche (52E) auf, mittels derer die Pumpeinrichtung (30) an der Entnahmeöffnung des Flüssigkeitsspeichers angebracht und gesichert ist.

2. Pumpspender (10) nach Anspruch 1 zum Austrag von Flüssigkeiten in zerstäubter Form mit den folgenden Merkmalen:
a. die Kappeneinheit (50) weist gegenüberliegend zum Gelenk (54) eine Halteeinrichtung (60) zur Sicherung des geschlossenen Zustandes des Kappenelements auf, wobei
- die Halteeinrichtung (60) auf Seite des Basiselements (52) über eine erste Haltekontur (62A) und auf Seite des Kappenelements über eine zweite Haltekontur (66A) verfügt, die im geschlossenen Zustand des Kappenelements (56) ineinandergreifen, und wobei die Halteeinrichtung (60) auf Seite des Basiselements (52) über eine Freigabefläche (62B) verfügt, mittels derer die Haltekontur (62A) des Basiselements (52) verlagerbar ist, und/oder
- die Halteeinrichtung (60) auf Seite des Kappenelements (56) eine nach unten weisende Anhebefläche (66G) aufweist und auf Seite des Basiselements (52) einen Schutzabschnitt (62G) aufweist, der die Anhebefläche (66G) bei geschlossenem Kappenelement (56) von unten gegen Kraftbeaufschlagung schützt, wobei der Schutzabschnitt (62G) mittels eines Fingers radial eindrückbar ist, so dass anschließend mittels des Fingers die Anhebefläche (66G) kraftbeaufschlagbar und das Kappenelement (56) dadurch aufschwenkbar ist.

3. Pumpspender (10) nach Anspruch 2 mit den folgenden weiteren Merkmalen:
a. die Haltekontur (66A) des Kappenelements (56) weist eine innenseitige Vertiefung oder eine Durchbrechung (66F) auf, und
b. die Haltekontur (62A) des Basiselements (52) weist einen nach außen weisenden Eingriffsfortsatz (62F) auf, der mittels der Freigabefläche (62B) nach innen auslenkbar ist und der im geschlossenen Zustand des Kappenelements (56) in der Vertiefung oder in der Durchbrechung (66F) positioniert ist.

4. Pumpspender (10) nach Anspruch 2 oder 3 mit mindestens einem der folgenden weiteren Merkmale:
a. die Freigabefläche (62B) ist durch beidseitige Freischnitte (62C) gegenüber benachbarten Außenflächen des Basiselements (52) getrennt, und/oder
b. das Basiselement (52) weist eine umlaufende Außenfläche (52A) auf, die im Bereich der Freigabefläche (62B) eine geringere mittlere Dicke als in benachbarten Bereichen der Außenflächen (52A) aufweist, und/oder
c. die Freigabefläche (62B) weist eine außenseitige Profilierung (62D) auf, und/oder
d. mindestes eine der Haltekonturen (62A, 66A) am Basiselement (52) und am Kappenelement (56) weist eine Einführschräge (62E, 66E) auf, so dass durch Schließen des Kappenelements die Haltekontur (62A) am Basiselement (52) nach innen auslenkbar ist, und/oder
e. die Haltekonturen (62A, 66A) am Basiselement (52) und am Kappenelement (56) sind im geschlossenen Zustand formschlüssig verbunden, und/oder
f. das Basiselement (52) weist eine Innenschale (52B), an deren Innenseite eine Klemmeinrichtung (52C) zur Befestigung des Basiselements am Flüssigkeitsspeicher (20) vorgesehen ist, und eine Außenschale (52A) auf, an der die Freigabefläche (62B) vorgesehen ist.

5. Pumpspender (10) nach Anspruch 2 mit den folgenden weiteren Merkmalen:
a. die Eindrückbarkeit des Schutzabschnitts (62G) ist derart ausgestaltet, dass durch eine Betätigungskraft von 10 Newton zumindest ein Abschnitt der Anhebefläche (66G) von 1,5 mm Breite freigegeben wird, und/oder
b. die Eindrückbarkeit des Schutzabschnitts (62G) und die Form der Anhebefläche (66G) sind derart ausgestaltet, dass durch eine Betätigungskraft von 10 Newton zumindest ein Abschnitt der Anhebefläche (66G) von 10 mm², vorzugsweise von mindestens 20 mm², freigegeben wird.

6. Pumpspender (10) nach Anspruch 2 oder 5 mit mindestens einem der folgenden weiteren Merkmale:
a. die Anhebefläche (66G) ist plan ausgestaltet oder in geringem Maße gewölbt ausgebildet, und/oder
b. die Anhebefläche (66G) ist durch die Unterseite eines von einem Kappenbereich des Kappenelements (56) nach außen ragenden horizontalen Anhebesteges gebildet, und/oder
c. der Schutzabschnitt (62G) ist in Form eines endseitig an benachbarten Abschnitten des Basiselements (52) angeformten und seitlich freigeschnittenen Brückenelements ausgebildet.

7. Pumpspender (10) nach einem der vorstehenden Ansprüche mit mindestens einem der folgenden weiteren Merkmale:
a. die Pumpeinrichtung weist einen außenliegenden umlaufenden Kragen (31) auf, an dem die Haltefläche (52E) des Basiselements (52) anliegt, und/oder
b. eine der Haltefläche gegenüberliegende Anschlagsfläche des Basiselements begrenzt die Beweglichkeit des Betätigungsdrückers (32).

8. Pumpspender nach einem der vorstehenden Ansprüche mit den folgenden weiteren Merkmalen:
a. das Basiselement (52) weist eine obere Abschlusskante (53) auf, an der das Kappenelement (56) im geschlossenen Zustand anliegt, und
b. die Abschlusskante (53) weist bezogen auf die Hauptrichtung (2) eine nichteinheitliche Erstreckung in Richtung des Kappenelements (56) auf,
vorzugsweise mit mindestens einem der zusätzlichen Merkmale:
c. die Abschlusskante (53) erstreckt sich in einem Gelenkbereich (53A) der Abschlusskante (53) weiter nach oben als in einem Betätigungsbereich (53B) der Abschlusskante (53), der zur Betätigung des Betätigungsdrückers (32) von einem Benutzer übergriffen wird, und/oder
d. die Abschlusskante (53) erstreckt sich in einem Gelenkbereich (53A) der Abschlusskante weiter nach oben als in einem Austragbereich (53D) der Abschlusskante, in Richtung dessen die Austragöffnung (34) gerichtet ist, und/oder
e. die Abschlusskante (53) erstreckt sich in einem dem Gelenkbereich (53A) gegenüberliegenden Haltebereich (53C) der Abschlusskante (53) weiter nach oben als in einem Betätigungsbereich (53B) der Abschlusskante (53), der zur Betätigung des Betätigungsdrückers (32) von einem Benutzer übergriffen wird, und/oder
f. die Abschlusskante (53) erstreckt sich in einem dem Gelenkbereich (53A) gegenüberliegenden Haltebereich (53C) der Abschlusskante (53) weiter nach oben als in einem Austragbereich (53D) der Abschlusskante, in Richtung dessen die Austragöffnung (34) gerichtet ist.

9. Pumpspender (10) nach einem der vorstehenden Ansprüche mit dem folgenden weiteren Merkmal:
a. die Pumpeinrichtung (30) weist eine Pumpkammer (36) auf, deren Volumen durch Niederdrücken des Betätigungsdrückers (32) verringerbar ist und die über einen Einlasskanal (37) mit dem Flüssigkeitsspeicher (20) und über einen Auslasskanal (38) mit der Austragöffnung (34) verbunden ist, wobei im Einlasskanal (37) und im Auslasskanal (38) jeweils ein Ventil (37A, 38A) angeordnet ist.

10. Pumpspender (10) nach einem der vorstehenden Ansprüche mit dem folgenden weiteren Merkmal:
a. das Basiselement (52) weist bezogen auf eine Projektion in Hauptrichtung (2) eine Außenkontur auf, die von der Kreisform abweicht,
vorzugsweise mit dem folgenden zusätzlichen Merkmal:
b. die Außenkontur des Basiselements (52) weist in Richtung (4) einer durch die Austragöffnung (34) definierten Austragrichtung eine geringere Erstreckung als in einer hierzu und zur Hauptrichtung (2) im rechten Winkel stehenden Richtung (6).

11. Pumpspender nach Anspruch 10 mit einem der folgenden weiteren Merkmale:
a. die Außenkontur weist eine im Wesentlichen rechteckige Form auf, oder
b. die Außenkontur weist eine im Wesentlichen ovale Form auf.

12. Pumpspender (10) nach einem der vorstehenden Ansprüche mit mindestens einem der folgenden weiteren Merkmale:
a. das Basiselement (52) und das Kappenelement (56) sind zumindest abschnittsweise durch ein einstückiges Bauteil ausgebildet, welches auch das Gelenk (54) zwischen dem Basiselement (52) und dem Kappenelement (56) bildet, und/oder
b. das Basiselement (52) ist mittels einer Schnappverbindung mit dem Flüssigkeitsspeicher (20) oder mit einer die Pumpeinrichtung (30) am Flüssigkeitsspeicher (20) fixierenden Crimphülse (28) verbunden, und/oder
c. der Flüssigkeitsspeicher weist ein Innenvolumen von maximal 100 ml, insbesondere von maximal 20 ml auf.

13. Pumpspender (10) nach einem der vorstehenden Ansprüche mit dem folgenden weiteren Merkmal:
a. der Flüssigkeitsspeicher (20)ist mit einem Medikament befüllt, insbesondere mit einem Schmerzmittel wie Lidokain.

14. Pumpspender (10) zur Ausbringung einer nikotinhaltigen oder cannabishaltigen Flüssigkeit mit den folgenden Merkmalen:
a. der Pumpspender (10) verfügt über einen Flüssigkeitsspeicher (20), welcher mit einer nikotin- oder cannabishaltigen Flüssigkeit befüllt ist, die durch eine Austragöffnung (34) des Pumpspenders (10) abgegeben werden kann,
**gekennzeichnet durch** das folgende Merkmal:
b. der Pumpspender ist nach einem der vorstehenden Ansprüche 1 bis 12 ausgebildet.

15. Pumpspender (10) zur Ausbringung eines Desinfektionsmittels, insbesondere eines Handdesinfektionsmittels, mit den folgenden Merkmalen:
a. der Pumpspender (10) verfügt über einen Flüssigkeitsspeicher (20), welcher mit einem Desinfektionsmittel, insbesondere einem Handdesinfektionsmittel, befüllt ist,
**gekennzeichnet durch** das folgende Merkmal:
b. der Pumpspender ist nach einem der vorstehenden Ansprüche 1 bis 12 ausgebildet.

## Claims

1. Pump dispenser (10) for the discharge of liquids in atomized form, having the following features:
a. the pump dispenser (10) has a liquid reservoir (20) for receiving the liquid before the discharge, and
b. the liquid reservoir (20) has a removal opening (22), and
c. the pump dispenser (10) has a pump device (30) which is attached to the removal opening (22) and which has a push-actuator (32) which can be depressed downwardly in a main direction (2) of the pump dispenser (10), liquid being able to be conveyed thereby out of the liquid reservoir (20) to a discharge opening (34), and
d. the pump dispenser (10) has a cap unit (50) with a base element (52), which is fastened to the liquid reservoir, and with a cap element (56) which can be pivoted with respect to the base element (52) by means of a joint (54), wherein in a closed state the cap element (56) covers the push-actuator (32) and the discharge opening (34) and in an open state the cap element releases the push-actuator (32) and the discharge opening (34), and
e. the base element (52) is provided for fastening to the liquid reservoir and has a retaining surface (52E) facing in the direction of the removal opening of the liquid reservoir, the pump device (30) being attached to the removal opening of the liquid reservoir and secured thereon by said retaining surface (52E).

2. Pump dispenser (10) according to Claim 1 for the discharge of liquids in atomized form, having the following features:
a. the cap unit (50) has a retaining device (60) opposite the joint (54) for securing the closed state of the cap element, wherein
- on the side of the base element (52) the retaining device (60) has a first retaining contour (62A) and on the side of the cap element the retaining device has a second retaining contour (66A) which engage in one another in the closed state of the cap element (56), and wherein the retaining device (60) on the side of the base element (52) has a release surface (62B), the retaining contour (62A) of the base element (52) being able to be displaced thereby, and/or
- on the side of the cap element (56) the retaining device (60) has a downwardly facing lifting surface (66G) and on the side of the base element (52) the retaining device comprises a protective portion (62G) which protects the lifting surface (66G) from below against the action of force when the cap element (56) is closed, wherein the protective portion (62G) can be pushed in radially by means of a finger, so that subsequently force can be applied to the lifting surface (66G) by means of the finger and the cap element (56) can be pivoted open thereby.

3. Pump dispenser (10) according to Claim 2, having the following further features:
a. the retaining contour (66A) of the cap element (56) has an inner recess or a through-passage (66F), and
b. the retaining contour (62A) of the base element (52) has an outwardly facing engagement projection (62F) which can be deflected inwardly by means of the release surface (62B) and which in the closed state of the cap element (56) is positioned in the recess or in the through-passage (66F).

4. Pump dispenser (10) according to Claim 2 or 3, having at least one of the following further features:
a. the release surface (62B) is separated by cut-outs (62C) on either side relative to adjacent outer surfaces of the base element (52), and/or
b. the base element (52) has a peripheral outer surface (52A) which has a smaller average thickness in the region of the release surface (62B) than in adjacent regions of the outer surfaces (52A), and/or
c. the release surface (62B) has an outer profiled portion (62D), and/or
d. at least one of the retaining contours (62A, 66A) on the base element (52) and on the cap element (56) comprises an insertion bevel (62E, 66E) so that by closing the cap element the retaining contour (62A) on the base element (52) can be deflected inwardly, and/or
e. the retaining contours (62A, 66A) on the base element (52) and on the cap element (56) in the closed state are positively connected, and/or
f. the base element (52) has an inner shell (52B), a clamping device (52C) being provided on the inner face thereof for fastening the base element to the liquid reservoir (20), and an outer shell (52A) on which the release surface (62B) is provided.

5. Pump dispenser (10) according to Claim 2, having the following further features:
a. the ability to push in the protective portion (62G) is designed in such a manner that at least one portion of the lifting surface (66G) of 1.5 mm width is released by an actuating force of 10 Newton, and/or
b. the ability to push in the protective portion (62G) and the shape of the lifting surface (66G) are designed in such a manner that at least one portion of the lifting surface (66G) of 10 mm², preferably of at least 20 mm², is released by an actuating force of 10 Newton.

6. Pump dispenser (10) according to Claim 2 or 5, having at least one of the following further features:
a. the lifting surface (66G) is designed to be planar or configured to be bulged to a small extent, and/or
b. the lifting surface (66G) is formed by the lower face of a horizontal lifting projection protruding outwardly from a cap region of the cap element (56), and/or
c. the protective portion (62G) is configured in the form of a bridge element which is integrally formed on the end side on adjacent portions of the base element (52) and which is cut out to the side.

7. Pump dispenser (10) according to one of the preceding claims, having at least one of the following further features:
a. the pump device comprises an outer peripheral collar (31), the retaining surface (52E) of the base element (52) bearing thereagainst, and/or
b. a stop surface of the base element opposite the retaining surface defines the mobility of the push-actuator (32).

8. Pump dispenser according to one of the preceding claims, having the following further features:
a. the base element (52) comprises an upper terminal edge (53), the cap element (56) in the closed state bearing thereagainst, and
b. the terminal edge (53) has a non-uniform extent in the direction of the cap element (56) relative to the main direction (2),
preferably having at least one of the additional features:
c. the terminal edge (53) extends further upwardly in a joint region (53A) of the terminal edge (53) than in an actuating region (53B) of the terminal edge (53) which is gripped by a user for actuating the push-actuator (32), and/or
d. the terminal edge (53) extends further upwardly in a joint region (53A) of the terminal edge than in a discharge region (53D) of the terminal edge, the discharge opening (34) being oriented in the direction thereof, and/or
e. the terminal edge (53) extends further upwardly in a retaining region (53C) of the terminal edge (53) opposite the joint region (53A) than in an actuating region (53B) of the terminal edge (53) which is gripped by a user for actuating the push-actuator (32), and/or
f. the terminal edge (53) extends further upwardly in a retaining region (53C) of the terminal edge (53) opposite the joint region (53A) than in a discharge region (53D) of the terminal edge, the discharge opening (34) being oriented in the direction thereof.

9. Pump dispenser (10) according to one of the preceding claims, having the following further feature:
a. the pump device (30) has a pump chamber (36), the volume thereof being able to be reduced by depressing the push-actuator (32), and the pump chamber being connected via an inlet channel (37) to the liquid reservoir (20) and via an outlet channel (38) to the discharge opening (34), wherein in each case a valve (37A, 38A) is arranged in the inlet channel (37) and in the outlet channel (38).

10. Pump dispenser (10) according to one of the preceding claims, having the following further feature:
a. the base element (52) has an outer contour which deviates from the circular shape relative to a projection in the main direction (2),
preferably having the following additional feature:
b. the outer contour of the base element (52) has a smaller extent in the direction (4) of a discharge direction defined by the discharge opening (34) than in a direction (6) at right-angles thereto and relative to the main direction (2).

11. Pump dispenser according to Claim 10, comprising one of the following further features:
a. the outer contour has a substantially rectangular shape, or
b. the outer contour has a substantially oval shape.

12. Pump dispenser (10) according to one of the preceding claims, having at least one of the following further features:
a. the base element (52) and the cap element (56) are configured at least in some portions by a one-piece component which also forms the joint (54) between the base element (52) and the cap element (56), and/or
b. the base element (52) is connected by means of a snap connection to the liquid reservoir (20) or to a crimp sleeve (28) fixing the pump device (30) to the liquid reservoir (20), and/or
c. the liquid reservoir has an internal volume of a maximum of 100 ml, in particular of a maximum of 20 ml.

13. Pump dispenser (10) according to one of the preceding claims, having the following further feature:
a. the liquid dispenser (20) is filled with medication, in particular with a painkiller such as lidocaine.

14. Pump dispenser (10) for discharging a nicotine-containing or cannabis-containing liquid, having the following features:
a. the pump dispenser (10) has a liquid reservoir (20) which is filled with a nicotine-containing or cannabis-containing liquid which can be discharged through a discharge opening (34) of the pump dispenser (10), **characterized by** the following feature:
b. the pump dispenser is configured according to one of the preceding Claims 1 to 12.

15. Pump dispenser (10) for discharging a disinfectant, in particular a hand disinfectant, having the following features:
a. the pump dispenser (10) has a liquid reservoir (20) which is filled with a disinfectant, in particular a hand disinfectant,
**characterized by** the following feature:
b. the pump dispenser is configured according to one of the preceding Claims 1 to 12.

## Revendications

1. Distributeur à pompe (10) pour distribuer des liquides sous forme atomisée, avec les caractéristiques suivantes :
a. le distributeur à pompe (10) présente un réservoir de liquide (20) pour recevoir le liquide avant la distribution, et
b. le réservoir de liquide (20) dispose d'une ouverture de prélèvement (22), et
c. le distributeur à pompe (10) présente un dispositif de pompage (30) qui est monté sur l'ouverture de prélèvement (22) et qui dispose d'un poussoir d'actionnement (32) pouvant être enfoncé vers le bas dans une direction principale (2) du distributeur à pompe (10), au moyen duquel du liquide peut être transporté depuis le réservoir de liquide (20) vers une ouverture de distribution (34), et
d. le distributeur à pompe (10) dispose d'une unité de capuchon (50) avec un élément de base (52) fixé au réservoir de liquide ainsi qu'avec un élément de capuchon (56) pouvant pivoter par rapport à l'élément de base (52) au moyen d'une articulation (54), l'élément de capuchon (56) recouvrant, dans un état fermé, le poussoir d'actionnement (32) et l'ouverture de distribution (34) et libérant, dans un état ouvert, le poussoir d'actionnement (32) et l'ouverture de distribution (34), et
e. l'élément de base (52) est prévu pour être fixé au réservoir de liquide et présente une surface de retenue (52E) orientée en direction de l'ouverture de prélèvement du réservoir de liquide, au moyen de laquelle le dispositif de pompage (30) est monté et sécurisé sur l'ouverture de prélèvement du réservoir de liquide.

2. Distributeur à pompe (10) selon la revendication 1 pour distribuer des liquides sous forme atomisée, avec les caractéristiques suivantes :
a. l'unité de capuchon (50) présente, à l'opposé de l'articulation (54), un dispositif de retenue (60) pour sécuriser l'état fermé de l'élément de capuchon,
- le dispositif de retenue (60) disposant, du côté de l'élément de base (52), d'un premier contour de retenue (62A) et, du côté de l'élément de capuchon, d'un deuxième contour de retenue (66A), qui s'engagent l'un dans l'autre à l'état fermé de l'élément de capuchon (56), et le dispositif de retenue (60) disposant, du côté de l'élément de base (52), d'une surface de libération (62B), au moyen de laquelle le contour de retenue (62A) de l'élément de base (52) peut être déplacé, et/ou
- le dispositif de retenue (60) présentant, du côté de l'élément de capuchon (56), une surface de soulèvement (66G) orientée vers le bas et, du côté de l'élément de base (52), une section de protection (62G) qui protège la surface de soulèvement (66G) contre une sollicitation par une force par le bas lorsque l'élément de capuchon (56) est fermé, la section de protection (62G) pouvant être enfoncée radialement au moyen d'un doigt, de telle sorte que la surface de soulèvement (66G) peut ensuite être sollicitée par une force au moyen du doigt et que l'élément de capuchon (56) peut ainsi pivoter vers le haut.

3. Distributeur à pompe (10) selon la revendication 2, avec les caractéristiques supplémentaires suivantes :
a. le contour de retenue (66A) de l'élément de capuchon (56) présente un creux ou un ajour (66F) côté intérieur, et
b. le contour de retenue (62A) de l'élément de base (52) présente un prolongement d'engagement (62F) orienté vers l'extérieur, qui peut être dévié vers l'intérieur au moyen de la surface de libération (62B) et qui est positionné dans le creux ou dans l'ajour (66F) à l'état fermé de l'élément de capuchon (56).

4. Distributeur à pompe (10) selon la revendication 2 ou 3, avec au moins l'une des caractéristiques supplémentaires suivantes :
a. la surface de libération (62B) est séparée des surfaces extérieures voisines de l'élément de base (52) par des découpes libres (62C) sur les deux côtés, et/ou
b. l'élément de base (52) présente une surface extérieure périphérique (52A) qui, dans la zone de la surface de libération (62B), présente une épaisseur moyenne inférieure à celle des zones voisines des surfaces extérieures (52A), et/ou
c. la surface de libération (62B) présente un profilage côté extérieur (62D), et/ou
d. au moins l'un des contours de retenue (62A, 66A) sur l'élément de base (52) et sur l'élément de capuchon (56) présente un chanfrein d'insertion (62E, 66E), de telle sorte qu'en fermant l'élément de capuchon, le contour de retenue (62A) sur l'élément de base (52) peut être dévié vers l'intérieur, et/ou
e. les contours de retenue (62A, 66A) sur l'élément de base (52) et sur l'élément de capuchon (56) sont reliés par complémentarité de forme à l'état fermé, et/ou
f. l'élément de base (52) présente une coque intérieure (52B), sur le côté intérieur de laquelle est prévu un dispositif de serrage (52C) pour la fixation de l'élément de base sur le réservoir de liquide (20), et une coque extérieure (52A), sur laquelle est prévue la surface de libération (62B).

5. Distributeur à pompe (10) selon la revendication 2, avec les caractéristiques supplémentaires suivantes :
a. la capacité d'enfoncement de la section de protection (62G) est telle qu'une force d'actionnement de 10 Newtons libère au moins une section de la surface de soulèvement (66G) de 1,5 mm de large, et/ou
b. la capacité d'enfoncement de la section de protection (62G) et la forme de la surface de soulèvement (66G) sont conçues de telle sorte qu'une force d'actionnement de 10 Newtons libère au moins une section de la surface de soulèvement (66G) de 10 mm², de préférence d'au moins 20 mm².

6. Distributeur à pompe (10) selon la revendication 2 ou 5, avec au moins l'une des caractéristiques supplémentaires suivantes :
a. la surface de soulèvement (66G) est conçue sous forme plane ou est réalisée légèrement bombée, et/ou
b. la surface de soulèvement (66G) est formée par le côté inférieur d'une nervure de soulèvement horizontale faisant saillie vers l'extérieur depuis une zone de capuchon de l'élément de capuchon (56), et/ou
c. la section de protection (62G) est réalisée sous la forme d'un élément de pont formé à l'extrémité de sections voisines de l'élément de base (52) et découpé latéralement.

7. Distributeur à pompe (10) selon l'une quelconque des revendications précédentes, avec au moins l'une des caractéristiques supplémentaires suivantes :
a. le dispositif de pompage présente une collerette périphérique extérieure (31) contre laquelle s'applique la surface de retenue (52E) de l'élément de base (52), et/ou
b. une surface de butée de l'élément de base, opposée à la surface de retenue, limite la mobilité du poussoir d'actionnement (32).

8. Distributeur à pompe selon l'une quelconque des revendications précédentes, avec les caractéristiques supplémentaires suivantes :
a. l'élément de base (52) présente un bord de terminaison supérieur (53) contre lequel l'élément de capuchon (56) s'applique à l'état fermé, et
b. le bord de terminaison (53) présente une extension non uniforme par rapport à la direction principale (2) dans la direction de l'élément de capuchon (56),
de préférence avec au moins une des caractéristiques supplémentaires :
c. le bord de terminaison (53) s'étend plus vers le haut dans une zone d'articulation (53A) du bord de terminaison (53) que dans une zone d'actionnement (53B) du bord de terminaison (53) qui est saisie par un utilisateur pour actionner le poussoir d'actionnement (32), et/ou
d. le bord de terminaison (53) s'étend plus haut dans une zone d'articulation (53A) du bord de terminaison que dans une zone de distribution (53D) du bord de terminaison, en direction de laquelle l'ouverture de distribution (34) est dirigée, et/ou
e. le bord de terminaison (53) s'étend plus vers le haut dans une zone de retenue (53C) du bord de terminaison (53) opposée à la zone d'articulation (53A) que dans une zone d'actionnement (53B) du bord de terminaison (53) qui est saisie par un utilisateur pour actionner le poussoir d'actionnement (32), et/ou
f. le bord de terminaison (53) s'étend plus vers le haut dans une zone de retenue (53C) du bord de terminaison (53) opposée à la zone d'articulation (53A) que dans une zone de distribution (53D) du bord de terminaison en direction de laquelle l'ouverture de distribution (34) est dirigée.

9. Distributeur à pompe (10) selon l'une quelconque des revendications précédentes, avec la caractéristique supplémentaire suivante :
a. le dispositif de pompage (30) présente une chambre de pompage (36) dont le volume peut être réduit en enfonçant le poussoir d'actionnement (32) et qui est reliée par l'intermédiaire d'un canal d'entrée (37) au réservoir de liquide (20) et par l'intermédiaire d'un canal de sortie (38) à l'ouverture de distribution (34), une soupape (37A, 38A) étant agencée respectivement dans le canal d'entrée (37) et dans le canal de sortie (38).

10. Distributeur à pompe (10) selon l'une quelconque des revendications précédentes, avec la caractéristique supplémentaire suivante :
a. l'élément de base (52) présente, par rapport à une projection dans la direction principale (2), un contour extérieur qui s'écarte de la forme circulaire,
de préférence avec la caractéristique supplémentaire suivante :
b. le contour extérieur de l'élément de base (52) présente une extension plus faible dans la direction (4) d'une direction de distribution définie par l'ouverture de distribution (34) que dans une direction (6) à angle droit de celle-ci et de la direction principale (2).

11. Distributeur à pompe selon la revendication 10, avec l'une des caractéristiques supplémentaires suivantes :
a. le contour extérieur présente une forme essentiellement rectangulaire ; ou
b. le contour extérieur présente une forme essentiellement ovale.

12. Distributeur à pompe (10) selon l'une quelconque des revendications précédentes, avec au moins l'une des caractéristiques supplémentaires suivantes :
a. l'élément de base (52) et l'élément de capuchon (56) sont réalisés, au moins par sections, par un composant monobloc qui forme également l'articulation (54) entre l'élément de base (52) et l'élément de capuchon (56), et/ou
b. l'élément de base (52) est relié au réservoir de liquide (20) ou à une douille de sertissage (28) fixant le dispositif de pompage (30) au réservoir de liquide (20) au moyen d'une liaison par encliquetage, et/ou
c. le réservoir de liquide présente un volume intérieur de 100 ml maximum, notamment de 20 ml maximum.

13. Distributeur à pompe (10) selon l'une quelconque des revendications précédentes, avec la caractéristique supplémentaire suivante :
a. le réservoir de liquide (20) est rempli d'un médicament, notamment d'un analgésique tel que la lidocaïne.

14. Distributeur à pompe (10) pour distribuer un liquide contenant de la nicotine ou contenant du cannabis, avec les caractéristiques suivantes :
a. le distributeur à pompe (10) dispose d'un réservoir de liquide (20) qui est rempli d'un liquide contenant de la nicotine ou du cannabis, qui peut être distribué par un orifice de distribution (34) du distributeur à pompe (10),
**caractérisé par** la caractéristique suivante :
b. le distributeur à pompe est réalisé selon l'une quelconque des revendications 1 à 12 précédentes.

15. Distributeur à pompe (10) pour distribuer un produit désinfectant, notamment un produit désinfectant pour les mains, avec les caractéristiques suivantes :
a. le distributeur à pompe (10) dispose d'un réservoir de liquide (20) qui est rempli d'un produit désinfectant, notamment d'un produit désinfectant pour les mains,
**caractérisé par** la caractéristique suivante :
b. le distributeur à pompe est réalisé selon l'une quelconque des revendications 1 à 12 précédentes.
